# EUROPÄISCHE PATENTANMELDUNG

(11) **EP 3 715 004 A1**
(43) Veröffentlichungstag der Anmeldung: **30.09.2020**
(21) Anmeldenummer: 19165503.4
(22) Anmeldetag: 27.03.2019
(51) Int. Cl.: B21C 47/24

(54) **HANDHABUNG VON COILS MIT VERGLEICHSMÄSSIGTER TEMPERATUR**

(71) Anmelder: Primetals Technologies Germany GmbH, 91058 Erlangen (DE)
(72) Erfinder: Matschullat, Thomas, 90542 Eckental (DE)
(74) Vertreter: Metals@Linz

(57) **Zusammenfassung**

Ein aus warmgewalztem Metallband (1) gehaspeltes Coil (4) wird nach dem Haspeln mittels einer Transportvorrichtung (6) auf einer Lagerstelle (7) abgesetzt, so dass das Coil (4) auf Auflagebereichen (10) der Lagerstelle (7) aufliegt. Vor dem Absetzen des Coils (4) auf der Lagerstelle (7) werden die Auflagebereiche (10) mittels einer Heizeinrichtung (12, 12', 12") aufgeheizt, so dass die Temperatur (TA) der Auflagebereiche (10) der Temperatur (TC1) des Coils (4) angenähert oder angeglichen wird.

## Beschreibung

### Gebiet der Technik

Die vorliegende Erfindung geht aus von einem Handhabungsverfahren für ein aus warmgewalztem Metallband gehaspeltes Coil, wobei das Coil nach dem Haspeln mittels einer Transportvorrichtung auf einer Lagerstelle abgesetzt wird, so dass das Coil auf Auflagebereichen der Lagerstelle aufliegt.

Die vorliegende Erfindung geht weiterhin aus von einer Lagerstelle für ein aus warmgewalztem Metallband gehaspeltes Coil, wobei die Lagerstelle Auflagebereiche aufweist, auf die das Coil nach dem Haspeln mittels einer Transportvorrichtung abgesetzt wird, so dass das Coil auf den Auflagebereichen der Lagerstelle aufliegt.

### Stand der Technik

In einer Fertigstraße wird Metallband warmgewalzt. Das Metallband wird nach dem Walzen zu einem Coil gehaspelt. Zwischen dem Walzen und dem Haspeln erfolgt in der Regel eine Kühlung in einer der Fertigstraße nachgeordneten Kühlstrecke. Unabhängig davon, ob die Kühlstrecke vorhanden ist oder nicht, weist das Coil noch eine nennenswerte Temperatur auf, meist oberhalb von 150 °C. Das Coil wird mittels einer Transportvorrichtung aus dem Haspel entnommen und auf einer Lagerstelle aufgesetzt. Die Auflagebereiche der Lagerstelle weisen oftmals die Umgebungstemperatur auf, die - je nach Ort sowie Tages- und Jahreszeit - in der Regel zwischen 0 °C und +40 °C liegt. Die Auflagebereiche der Lagerstelle sind also in jedem Fall erheblich kälter als das Coil.

Aufgrund des Temperaturunterschiedes zwischen der Temperatur der Auflagebereiche und der Temperatur des Coils werden Kontaktbereiche des Coils, mit denen das Coil auf den Auflagebereichen aufliegt, deutlich schneller und "härter" gekühlt als die übrigen Bereiche des Coils, die nur durch ihre Wärmeabgabe an die das Coil umgebende Luft gekühlt werden. Dies führt dazu, dass im Bereich der Kontaktbereiche zumindest die äußeren Windungen des Coils einen anderen Abkühlverlauf aufweisen als die übrigen Bereiche des Coils. Dadurch ergeben sich unterschiedliche Werkstoffeigenschaften, welche nicht nur als solche unerwünscht sind, sondern darüber hinaus auch in einem nachfolgenden Kaltwalzprozess zu unerwünschten Effekten führen können. Insbesondere können beim Kaltwalzen Planheitsfehler auftreten.

Im Stand der Technik werden die Probleme hingenommen. Es wird versucht, beim Kaltwalzen eine entsprechende Steuerung des Kaltwalzwerks vorzunehmen, so dass insbesondere keine Planheitsfehler auftreten. Auch ist bekannt, die äußeren Windungen des Coils vor dem Kaltwalzen von dem Coil abzutrennen und zu verschrotten. Dadurch entsteht Ausschuss. Der Ausschuss kann in Einzelfällen über 20 % betragen, manchmal sogar bis zu 30 %.

### Zusammenfassung der Erfindung

Die Aufgabe der vorliegenden Erfindung besteht darin, Möglichkeiten zu schaffen, mittels derer die Probleme des Standes der Technik vermieden werden können.

Die Aufgabe wird durch ein Handhabungsverfahren mit den Merkmalen des Anspruchs 1 gelöst. Vorteilhafte Ausgestaltungen des Handhabungsverfahrens sind Gegenstand der abhängigen Ansprüche 2 bis 6.

Erfindungsgemäß wird ein Handhabungsverfahren der eingangs genannten Art dadurch ausgestaltet, dass die Auflagebereiche vor dem Absetzen des Coils auf der Lagerstelle mittels einer Heizeinrichtung aufgeheizt werden, so dass die Temperatur der Auflagebereiche der Temperatur des Coils angenähert oder angeglichen wird.

Durch die erfindungsgemäße Vorgehensweise wird insbesondere erreicht, dass die Kontaktbereiche des Coils beim Absetzen des Coils auf der Lagerstelle keinen Temperaturschock erleiden und auch der zeitliche Verlauf der Abkühlung der Kontaktbereiche des Coils dem zeitlichen Verlauf der Abkühlung der übrigen Bereiche des Coils zumindest angenähert wird. Dadurch werden insbesondere die Werkstoffeigenschaften des Coils über die gesamte Länge des gehaspelten Bandes vergleichmäßigt.

Die Heizeinrichtung kann nach Bedarf ausgebildet sein. Insbesondere kann die Heizeinrichtung als induktive Heizeinrichtung, als Widerstandsheizung oder als Brenner ausgebildet sein.

Vorzugsweise wird die Temperatur der Auflagebereiche durch das Aufheizen so weit erhöht, dass sie maximal um eine vorbestimmte maximal zulässige Temperaturabweichung von der Temperatur des Coils abweicht. Wenn beispielsweise bekannt ist, dass die Temperatur des Coils beim Absetzen auf der Lagerstelle in etwa 300 °C beträgt, wobei zwar gewisse Schwankungen möglich sind, aber um nicht mehr als 30 °C, können - rein beispielhaft - die Auflagebereiche durch das Aufheizen auf eine Temperatur von ebenfalls 300 °C gebracht werden. Dadurch liegt die Temperaturdifferenz bei maximal 30 °C.

Noch besser ist es, wenn einer Steuereinrichtung für die Heizeinrichtung vor dem Absetzen des Coils auf der Lagerstelle die Temperatur des Coils zugeführt wird, die Steuereinrichtung ein Ausmaß, in dem die Auflagebereiche mittels der Heizeinrichtung aufgeheizt werden, in Abhängigkeit von der zugeführten Temperatur des Coils ermittelt und die Steuereinrichtung die Heizeinrichtung zum Aufheizen der Auflagebereiche entsprechend dem ermittelten Ausmaß betreibt. Dadurch kann das Ausmaß des Aufheizens individuell in Abhängigkeit von der Temperatur des Coils beim Absetzen auf der Lagerstelle bestimmt werden und somit die Temperatur der Auflagebereiche besonders gut an die Temperatur des Coils angenähert werden.

Vorzugsweise werden die Auflagebereiche nach dem Absetzen des Coils auf der Lagerstelle mittels der Heizeinrichtung nachgeheizt. Ein Ausmaß des Nachheizens ist hierbei derart bestimmt, dass die Temperatur der Auflagebereiche der Temperatur des Coils außerhalb der Auflagebereiche so weit wie möglich angeglichen wird. Dadurch kann der Abkühlverlauf des Coils in den Kontaktbereichen, mit denen das Coil auf den Auflagebereichen aufliegt, dem Abkühlverlauf in den übrigen Bereichen des Coils trotz der unterschiedlichen Art des Wärmetransfers (einmal Wärmestrahlung und Luftkonvektion, einmal Wärmeleitung) angenähert werden.

Noch besser ist es, wenn einer Steuereinrichtung für die Heizeinrichtung nach dem Absetzen des Coils auf der Lagerstelle die Temperatur des Coils zugeführt wird, die Steuereinrichtung ein Ausmaß, in dem die Auflagebereiche mittels der Heizeinrichtung nachgeheizt werden, in Abhängigkeit von der zugeführten Temperatur des Coils ermittelt und die Steuereinrichtung die Heizeinrichtung zum Nachheizen der Auflagebereiche entsprechend dem ermittelten Ausmaß betreibt. Dadurch kann das Ausmaß des Nachheizens individuell in Abhängigkeit von der Temperatur des Coils beim Abkühlen auf der Lagerstelle bestimmt werden und somit die Temperatur der Auflagebereiche auch während dieses Zeitraums besonders gut an die Temperatur des Coils angenähert werden.

Die Aufgabe wird weiterhin durch eine Lagerstelle mit den Merkmalen des Anspruchs 7 gelöst. Vorteilhafte Ausgestaltungen der Lagerstelle sind Gegenstand der abhängigen Ansprüche 8 bis 12.

Erfindungsgemäß ist eine Lagerstelle der eingangs genannten Art dadurch ausgestaltet, dass die Lagerstelle eine Heizeinrichtung aufweist, mittels derer die Auflagebereiche vor dem Absetzen des Coils auf der Lagerstelle beheizbar sind. Die dadurch erreichten Vorteile sind die gleichen wie bei dem erfindungsgemäßen Handhabungsverfahren.

Wie bereits erwähnt, kann die Heizeinrichtung nach Bedarf ausgebildet sein. Insbesondere kann die Heizeinrichtung als induktive Heizeinrichtung, als Widerstandsheizung oder als Brenner ausgebildet sein.

Vorzugsweise weist die Heizeinrichtung eine Steuereinrichtung auf, von der die Heizeinrichtung gesteuert oder geregelt wird. Dadurch kann das Ausmaß des Aufheizens nach Bedarf gesteuert oder geregelt werden.

Insbesondere ist es möglich, dass der Steuereinrichtung vor dem Absetzen des Coils auf der Lagerstelle die Temperatur des Coils zugeführt wird, von der Steuereinrichtung ein Ausmaß, in dem die Auflagebereiche mittels der Heizeinrichtung aufgeheizt werden, in Abhängigkeit von der zugeführten Temperatur des Coils ermittelt wird und die Heizeinrichtung von der Steuereinrichtung zum Aufheizen der Auflagebereiche entsprechend dem ermittelten Ausmaß betrieben wird. Dadurch kann das Ausmaß des Aufheizens individuell in Abhängigkeit von der Temperatur des Coils beim Absetzen auf der Lagerstelle bestimmt werden und somit die Temperatur der Auflagebereiche besonders gut an die Temperatur des Coils angenähert werden.

Alternativ oder zusätzlich ist es möglich, dass der Steuereinrichtung nach dem Absetzen des Coils auf der Lagerstelle die Temperatur des Coils zugeführt wird, von der Steuereinrichtung ein Ausmaß, in dem die Auflagebereiche mittels der Heizeinrichtung nachgeheizt werden, in Abhängigkeit von der zugeführten Temperatur des Coils ermittelt wird und die Heizeinrichtung von der Steuereinrichtung zum Nachheizen der Auflagebereiche entsprechend dem ermittelten Ausmaß betrieben wird. Dadurch kann das Ausmaß des Nachheizens individuell in Abhängigkeit von der Temperatur des Coils beim Abkühlen auf der Lagerstelle bestimmt werden und somit die Temperatur der Auflagebereiche auch während dieses Zeitraums besonders gut an die Temperatur des Coils angenähert werden.

Die Lagerstelle kann nach Bedarf eine feststehende Plattform oder ein Bundwagen sein.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Fertigstraße und einen Haspel während des Warmwalzens eines Metallbandes von der Seite,
- FIG 2: die Fertigstraße und den Haspel von Figur 1 nach dem Warmwalzen eines Metallbandes von oben,
- FIG 3: ein Coil und eine Lagerstelle für ein Coil,
- FIG 4 bis 6: Ausgestaltungen der Lagerstelle von Figur 3,
- FIG 7: ein Blockschaltbild einer Heizeinrichtung,
- FIG 8: ein Ablaufdiagramm und
- FIG 9: ein Zeitdiagramm.

### Beschreibung der Ausführungsformen

Gemäß den FIG 1 und 2 wird in einer Fertigstraße ein Metallband 1 warmgewalzt. Die Fertigstraße weist in der Regel mehrere Walzgerüste auf. In FIG 1 ist jedoch nur das letzte Walzgerüst 2 dargestellt. Das Metallband 1 kann beispielsweise aus Stahl oder Aluminium bestehen. Es sind aber auch andere Metalle möglich. Nach dem Warmwalzen wird das Metallband 1 einem Haspel 3 zugeführt. Mittels des Haspels 3 wird das Metallband 2 zu einem Coil 4 gehaspelt. Das Coil 4 besteht also aus dem warmgewalzten Metallband 1. Zwischen der Fertigstraße und dem Haspel 3 ist oftmals eine Kühlstrecke 5 angeordnet, in der das Metallband 1 mit einem flüssigen Kühlmittel gekühlt wird. Dies ist jedoch nicht zwingend erforderlich. FIG 1 zeigt einen Zustand, während dessen das Metallband 1 warmgewalzt und gehaspelt wird. FIG 2 zeigt einen Zustand, in dem das Metallband 1 bereits vollständig zu dem Coil 4 gehaspelt ist.

Das Coil 4 weist in der Regel ein Gewicht von 10 t oder mehr auf, beispielsweise von ca. 20 t. Die zugehörige Bandbreite b liegt in der Regel bei 600 mm oder darüber. Eine Banddicke kann in einem Bereich zwischen unter 1 mm (beispielsweise 0,5 mm oder 0,8 mm und über 20 mm (teilweise bis zu 25 mm) liegen. Üblich ist eine Banddicke zwischen 1 mm und 5 mm. Ein Durchmesser d des Coils 4 liegt in der Regel zwischen 1 m und 2 m.

Nach dem Haspeln des Coils 4 wird das Coil 4 mittels einer Transportvorrichtung 6 auf einer Lagerstelle 7 abgesetzt. Beispielsweise kann die Transportvorrichtung 6 einen Dorn 8 aufweisen, der in ein Auge 9 des Coils 4 eingeführt wird. Bei dem Dorn 8 kann es sich gegebenenfalls um denselben Dorn 8 handeln, der beim Anhaspeln des Coils 4, also beim Wickeln der ersten Windungen des Coils 4, verwendet wird. Mittels des Dorns 8 (oder einer anderen geeigneten Einrichtung) kann , wie in FIG 1 durch einen gestrichelten Pfeil angedeutet, das Coil 4 abgehoben und von oben auf die Lagerstelle 7 abgesenkt werden. Die Lagerstelle 7 weist Auflagebereiche 10 auf. Nach dem Absetzen des Coils 4 auf der Lagerstelle 7 liegt das Coil 4 entsprechend der Darstellung in FIG 3 auf den Auflagebereichen 10 auf. Die Lagerstelle 7 weist in vielen Fällen Räder 11 auf, so dass die Lagerstelle 7 als fahrbarer Bundwagen ausgebildet ist. Die Räder 11 sind aber nicht zwingend erforderlich. Aus diesem Grund sind die Räder 11 in den FIG 1 und 3 nur gestrichelt dargestellt. Wenn die Räder 11 nicht vorhanden sind, ist die Lagerstelle 7 als feststehende Plattform ausgebildet. Die Lagerstelle 7 weist entsprechend der Darstellung in den FIG 4 bis 6 eine Heizeinrichtung 12, 12', 12" auf. Mittels der Heizeinrichtung 12, 12', 12" können die Auflagebereiche 10 vor dem Absetzen des Coils 4 auf der Lagerstelle 7 beheizt werden. Dadurch kann eine Temperatur TA der Auflagebereiche 10 einer Temperatur TC1 des Coils 4 angenähert oder angeglichen werden. Die Temperatur TC1 des Coils 4 ist diejenige Temperatur, die das Coil 4 - genauer: die äußerste Windung des Coils 4 - unmittelbar vor dem Absetzen auf die Auflagebereiche 10 aufweist. Die Temperatur TC1 liegt oftmals im Bereich zwischen 150 °C und 600 °C, meist zwischen 200 °C und 400 °C. Sie kann in Einzelfällen aber auch darüber oder darunter liegen.

Die Art und Weise, auf welche das Aufheizen der Auflagebereiche 10 erfolgt, kann nach Bedarf sein. Insbesondere kann das Aufheizen entsprechend der Darstellung in FIG 4 mittels einer als induktive Heizeinrichtung ausgebildeten Heizeinrichtung 12, entsprechend der Darstellung in FIG 5 mittels einer als Widerstandsheizung ausgebildeten Heizeinrichtung 12' oder entsprechend der Darstellung in FIG 6 mittels eines Brenners 12" erfolgen, beispielsweise eines Gasbrenners. Der Brenner 12" arbeitet mit einer offenen Flamme 13. Unabhängig von der Art und Weise, auf welche das Aufheizen der Auflagebereiche 10 erfolgt, wird die Temperatur TA der Temperatur TC1 so weit wie möglich angeglichen, in jedem Fall aber der Temperatur TC1 angenähert. Insbesondere kann die Temperatur TA durch das Aufheizen so weit erhöht werden, dass sie maximal um eine vorbestimmte maximal zulässige Temperaturabweichung δT1 von der Temperatur TC1 abweicht. Die zulässige Temperaturabweichung δT1 kann beispielsweise zwischen 30 K und 50 K liegen.

Die Heizeinrichtung 12, 12', 12" weist entsprechend der Darstellung in FIG 7 vorzugsweise eine Steuereinrichtung 14 auf, von der die Heizeinrichtung 12, 12', 12" gesteuert oder geregelt wird. Im Falle einer Regelung wird die Temperatur TA der Auflagebereiche 10 erfasst oder modelltechnisch ermittelt und im Rahmen der Ansteuerung der Heizeinrichtung 12, 12', 12" mit berücksichtigt.

Aufgrund der Steuerung bzw. Regelung der Heizeinrichtung 12, 12', 12" durch die Steuereinrichtung 14 es beispielsweise möglich, dass der Steuereinrichtung 14 vor dem Absetzen des Coils 4 auf der Lagerstelle 7 die Temperatur TC1 zugeführt wird.

Im einfachsten Fall wird die Temperatur TC1 mittels einer Messeinrichtung erfasst. Oftmals wird die Temperatur TC1 der Steuereinrichtung 14 jedoch von einer Level 2-Automatisierung der Fertigstraße oder - falls die Kühlstrecke 5 vorhanden ist - von einer Level 2-Automatisierung der Kühlstrecke 5 zugeführt. Das Zuführen der Temperatur TC1 erfolgt vor dem Absetzen des Coils 4 auf der Lagerstelle 7. Dementsprechend ist auch die Temperatur TC1 die Temperatur des Coils 4 vor dem Absetzen des Coils 4 auf der Lagerstelle 7.

Die Steuereinrichtung 14 nimmt die Temperatur TC1 entsprechend der Darstellung in FIG 8 in einem Schritt S1 entgegen. In einem Schritt S2 kann die Steuereinrichtung 14 sodann ein Ausmaß A1 ermitteln, in dem die Auflagebereiche 10 mittels der Heizeinrichtung 12, 12', 12" aufgeheizt werden sollen. Diese Ermittlung erfolgt in Abhängigkeit von der zugeführten Temperatur TC1. Die Ermittlung wird im Schritt S2 derart vorgenommen, dass die Differenz der Temperatur TA und der Temperatur TC1 - mit oder ohne Betragsbildung - maximal so groß wie die maximal zulässige Temperaturabweichung δT1 ist. In einem Schritt S3 betreibt die Steuereinrichtung 14 sodann die Heizeinrichtung 12, 12', 12" entsprechend dem ermittelten Ausmaß A1.

Es ist möglich, dass nach dem Aufheizen der Auflagebereiche 10 kein weiteres Beheizen der Auflagebereiche 10 mehr erfolgt. Vorzugsweise werden die Auflagebereiche 10 jedoch auch nach dem Absetzen des Coils 4 auf der Lagerstelle 7 mittels der Heizeinrichtung 12, 12', 12" nachgeheizt. Ein Ausmaß A2 des Nachheizens ist in diesem Fall vorzugsweise derart bestimmt, dass die Temperatur TA der Auflagebereiche 10 einer Temperatur TC2 des Coils 4 außerhalb der Auflagebereiche 10 so weit wie möglich angeglichen wird. Auch hier kann nach Bedarf eine Steuerung oder eine Regelung erfolgen.

Die Temperatur TC2 des Coils 4 ist vorzugsweise auf eine Stelle am Umfang des Coils 4 bezogen, die möglichst weit von den Auflagebereichen 10 entfernt ist. Insbesondere sollte die Stelle des Coils 4, auf welche die Temperatur TC2 bezogen ist, oberhalb des Auges 9 des Coils 4 liegen. Vorzugsweise sollte zusätzlich sogar eine Verbindungslinie, die durch die Stelle des Coils 4, auf welche die Temperatur TC2 bezogen ist, und das Auge 9 des Coils 4 geht, mit einer vertikalen Ebene durch das Auge 9 des Coils 4 einen Winkel von maximal 60° bilden, besser von maximal 45° oder von maximal 30°.

Die Temperatur TC2 des Coils 4 ist von ihrer Art her gesehen dieselbe Temperatur wie die Temperatur TC1 des Coils 4. Im Rahmen der vorliegenden Erfindung wird aber dennoch zwischen den beiden Temperaturen TC1 und TC2 unterschieden, da die Temperatur TC1 des Coils 4 der Steuereinrichtung 14 in der Regel von einer Level 2-Automatisierung zur Verfügung gestellt wird, während die Temperatur TC2 des Coils 4 der Steuereinrichtung 14 in der Regel anderweitig bekannt wird.

Zur Bestimmung der Temperatur TC2 kann beispielsweise innerhalb der Steuereinrichtung 14 ein Temperaturmodell des Coils 4 implementiert sein, mittels dessen das Abkühlverhalten des Coils 4 als Funktion der Zeit modelliert wird, also der zeitliche Verlauf der Temperatur TC2 bestimmt wird. Dadurch ergibt sich dann auch der korrespondierende zeitliche Sollverlauf der Temperatur TA. Weiterhin kann innerhalb der Steuereinrichtung 14 ein Temperaturmodell der Auflagebereiche 10 implementiert sein, welches den zeitlichen Verlauf der Temperatur TA in Abhängigkeit von dem Ausmaß A2 des Nachheizens modelliert. Die Steuereinrichtung 14 kann daher das Ausmaß A2 derart variieren, dass der zeitliche Verlauf der Temperatur TA dem zeitlichen Verlauf der Temperatur TC2 so weit wie möglich entspricht.

Ebenso ist es entsprechend der Darstellung in FIG 8 möglich, dass der Steuereinrichtung 14 nach dem Absetzen des Coils 4 auf der Lagerstelle 7 die Temperatur TC2 zugeführt wird. Insbesondere kann ein Sensor 15 vorhanden sein, mittels dessen die Temperatur TC2 erfasst wird. Der Sensor 15 kann beispielsweise als Pyrometer ausgebildet sein.

Es ist daher möglich, dass die Steuereinrichtung 14 die Temperatur TC2 entsprechend der Darstellung in FIG 8 in einem Schritt S4 entgegennimmt. In einem Schritt S5 kann die Steuereinrichtung 14 sodann das Ausmaß A2 ermitteln, in dem die Auflagebereiche 10 mittels der Heizeinrichtung 12, 12', 12" nachgeheizt werden sollen. Diese Ermittlung erfolgt in Abhängigkeit von der zugeführten Temperatur TC2. Die Ermittlung wird im Schritt S5 derart vorgenommen, dass die Differenz der Temperatur TA und der Temperatur TC2 - mit oder ohne Betragsbildung - maximal so groß wie eine maximal zulässige Temperaturabweichung δT2 ist. Die maximal zulässige Temperaturabweichung δT2 kann mit der maximal zulässigen Temperaturabweichung δT1 übereinstimmen. Alternativ kann es sich um einen anderen Wert handeln. In einem Schritt S6 betreibt die Steuereinrichtung 14 sodann die Heizeinrichtung 12, 12', 12" entsprechend dem ermittelten Ausmaß A2.

Nach dem Schritt S6 kann die Steuereinrichtung 14 in einem Schritt S7 prüfen, ob die Schritte S4 bis S6 erneut ausgeführt werden sollen. Wenn dies der Fall ist, geht die Steuereinrichtung 14 zum Schritt S4 zurück. Anderenfalls ist das Nachheizen der Auflagebereiche 10 beendet.

Die vorliegende Erfindung weist viele Vorteile auf. Insbesondere kann entsprechend der Darstellung in FIG 9 der zeitliche Verlauf der Temperatur TA derart gewählt werden, dass der zeitliche Verlauf der Temperatur TC3 des Coils 4 im Bereich der Auflagebereiche 10 vollständig oder zumindest nahezu vollständig mit dem zeitlichen Verlauf der Temperatur TC2 des Coils 4 außerhalb der Auflagebereiche 10 übereinstimmt. Dies steht im Gegensatz zu den Vorgehensweisen des Standes der Technik, bei denen der zeitliche Verlauf der Temperatur der Auflagebereiche 10 und hiermit korrespondierend auch der zeitliche Verlauf der Temperatur des Coils 4 im Bereich der Auflagebereiche 10 deutlich von dem zeitlichen Verlauf der Temperatur TC2 des Coils 4 außerhalb der Auflagebereiche 10 abweicht. Die Temperatur der Auflagebereiche 10 und die Temperatur des Coils 4 im Bereich der Auflagebereiche 10 für den Fall, dass die Auflagebereiche 10 nicht aufgeheizt und ggf. auch nachgeheizt werden, sind in FIG 9 mit dem Bezugszeichen TA' und TC3' versehen.

Obwohl die Erfindung im Detail durch das bevorzugte Ausführungsbeispiel näher illustriert und beschrieben wurde, so ist die Erfindung nicht durch die offenbarten Beispiele eingeschränkt und andere Varianten können vom Fachmann hieraus abgeleitet werden, ohne den Schutzumfang der Erfindung zu verlassen.

### Bezugszeichenliste

- 1: Metallband
- 2: Walzgerüst
- 3: Haspel
- 4: Coil
- 5: Kühlstrecke
- 6: Transportvorrichtung
- 7: Lagerstelle
- 8: Dorn
- 9: Auge
- 10: Auflagebereiche
- 11: Räder
- 12, 12', 12": Heizeinrichtungen
- 13: Flamme
- 14: Steuereinrichtung
- 15: Sensor

- A1, A2: Ausmaße
- b: Breite
- d: Durchmesser
- S1 bis S7: Schritte
- TA, TA': Temperatur der Auflagebereiche
- t: Zeit
- TC1, TC2, TC3, TC3': Temperaturen des Coils

- δT1, δT2: maximal zulässige Temperaturabweichungen

## Patentansprüche

1. Handhabungsverfahren für ein aus warmgewalztem Metallband (1) gehaspeltes Coil (4), wobei das Coil (4) nach dem Haspeln mittels einer Transportvorrichtung (6) auf einer Lagerstelle (7) abgesetzt wird, so dass das Coil (4) auf Auflagebereichen (10) der Lagerstelle (7) aufliegt,
**dadurch gekennzeichnet,**
**dass** die Auflagebereiche (10) vor dem Absetzen des Coils (4) auf der Lagerstelle (7) mittels einer Heizeinrichtung (12, 12', 12") aufgeheizt werden, so dass die Temperatur (TA) der Auflagebereiche (10) der Temperatur (TC1) des Coils (4) angenähert oder angeglichen wird.

2. Handhabungsverfahren nach Anspruch 1,
**dadurch gekennzeichnet,**
**dass** die Heizeinrichtung (12, 12', 12") als induktive Heizeinrichtung (12), als Widerstandsheizung (12') oder als Brenner (12") ausgebildet ist.

3. Handhabungsverfahren nach Anspruch 1 oder 2,
**dadurch gekennzeichnet,**
**dass** die Temperatur (TA) der Auflagebereiche (10) durch das Aufheizen so weit erhöht wird, dass sie maximal um eine vorbestimmte maximal zulässige Temperaturabweichung (δT1) von der Temperatur (TC1) des Coils (4) abweicht.

4. Handhabungsverfahren nach Anspruch 1, 2 oder 3,
**dadurch gekennzeichnet,**
**dass** einer Steuereinrichtung (14) für die Heizeinrichtung (12, 12', 12") vor dem Absetzen des Coils (4) auf der Lagerstelle (7) die Temperatur (TC1) des Coils (4) zugeführt wird, dass die Steuereinrichtung (14) ein Ausmaß (A1), in dem die Auflagebereiche (10) mittels der Heizeinrichtung (12, 12', 12") aufgeheizt werden, in Abhängigkeit von der zugeführten Temperatur (TC1) des Coils (4) ermittelt und dass die Steuereinrichtung (14) die Heizeinrichtung (12, 12', 12") zum Aufheizen der Auflagebereiche (10) entsprechend dem ermittelten Ausmaß (A1) betreibt.

5. Handhabungsverfahren nach einem der obigen Ansprüche,
**dadurch gekennzeichnet,**
**dass** die Auflagebereiche (10) nach dem Absetzen des Coils (4) auf der Lagerstelle (7) mittels der Heizeinrichtung (12, 12', 12") nachgeheizt werden und dass ein Ausmaß (A2) des Nachheizens derart bestimmt ist, dass die Temperatur (TA) der Auflagebereiche (10) der Temperatur (TC2) des Coils (4) außerhalb der Auflagebereiche (10) so weit wie möglich angeglichen wird.

6. Handhabungsverfahren nach einem der obigen Ansprüche,
**dadurch gekennzeichnet,**
**dass** einer Steuereinrichtung (14) für die Heizeinrichtung (12, 12', 12") nach dem Absetzen des Coils (4) auf der Lagerstelle (7) die Temperatur (TC2) des Coils (4) zugeführt wird, dass die Steuereinrichtung (14) ein Ausmaß (A2), in dem die Auflagebereiche (10) mittels der Heizeinrichtung (12, 12', 12") nachgeheizt werden, in Abhängigkeit von der zugeführten Temperatur (TC2) des Coils (4) ermittelt und dass die Steuereinrichtung (14) die Heizeinrichtung (12, 12', 12") zum Nachheizen der Auflagebereiche (10) entsprechend dem ermittelten Ausmaß (A2) betreibt.

7. Lagerstelle für ein aus warmgewalztem Metallband (1) gehaspeltes Coil (4), wobei die Lagerstelle Auflagebereiche (10) aufweist, auf die das Coil (4) nach dem Haspeln mittels einer Transportvorrichtung (6) abgesetzt wird, so dass das Coil (4) auf den Auflagebereichen (10) der Lagerstelle aufliegt,
**dadurch gekennzeichnet,**
**dass** die Lagerstelle eine Heizeinrichtung (12, 12', 12") aufweist, mittels derer die Auflagebereiche (10) vor dem Absetzen des Coils (4) auf der Lagerstelle beheizbar sind.

8. Lagerstelle nach Anspruch 7,
**dadurch gekennzeichnet,**
**dass** die Heizeinrichtung (12, 12', 12") als induktive Heizeinrichtung (12), als Widerstandsheizung (12') oder Brenner (12") ausgebildet ist.

9. Lagerstelle nach Anspruch 7 oder 8,
**dadurch gekennzeichnet,**
**dass** die Heizeinrichtung (12, 12', 12") eine Steuereinrichtung (14) aufweist, von der die Heizeinrichtung (12, 12', 12") gesteuert oder geregelt wird.

10. Lagerstelle nach Anspruch 9,
**dadurch gekennzeichnet,**
**dass** der Steuereinrichtung (14) vor dem Absetzen des Coils (4) auf der Lagerstelle die Temperatur (TC1) des Coils (4) zugeführt wird, dass von der Steuereinrichtung (14) ein Ausmaß (A1), in dem die Auflagebereiche (10) mittels der Heizeinrichtung (12, 12', 12") aufgeheizt werden, in Abhängigkeit von der zugeführten Temperatur (TC1) des Coils (4) ermittelt wird und dass die Heizeinrichtung (12, 12', 12") von der Steuereinrichtung (14) zum Aufheizen der Auflagebereiche (10) entsprechend dem ermittelten Ausmaß (A1) betrieben wird.

11. Lagerstelle nach Anspruch 9 oder 10,
**dadurch gekennzeichnet,**
**dass** der Steuereinrichtung (14) nach dem Absetzen des Coils (4) auf der Lagerstelle die Temperatur (TC2) des Coils (4) zugeführt wird, dass von der Steuereinrichtung (14) ein Ausmaß (A2), in dem die Auflagebereiche (10) mittels der Heizeinrichtung (12, 12', 12") nachgeheizt werden, in Abhängigkeit von der zugeführten Temperatur (TC2) des Coils (4) ermittelt wird und dass die Heizeinrichtung (12, 12', 12") von der Steuereinrichtung (14) zum Nachheizen der Auflagebereiche (10) entsprechend dem ermittelten Ausmaß (A2) betrieben wird.

12. Lagerstelle nach einem der Ansprüche 7 bis 11,
**dadurch gekennzeichnet,**
**dass** die Lagerstelle eine feststehende Plattform oder ein Bundwagen ist.
